# EUROPÄISCHE PATENTSCHRIFT

(11) **EP 3 470 148 B1**
(45) Veröffentlichungstag und Bekanntmachung des Hinweises auf die Patenterteilung: **07.10.2020**
(21) Anmeldenummer: 18178939.7
(22) Anmeldetag: 21.06.2018
(51) Int. Cl.: B22C 9/06, B22D 17/14

(54) **VORRICHTUNG ZUR HERSTELLUNG VON GUSSTEILEN AUS METALL**
DEVICE FOR THE MANUFACTURE OF CAST PARTS MADE OF METAL
DISPOSITIF DE FABRICATION DE PIÈCES COULÉES MÉTALLIQUES

(30) Priorität: 10.10.2017 DE 102017123470
(43) Veröffentlichungstag der Anmeldung: 17.04.2019
(73) Patentinhaber: Raskopf GmbH Sauerländer Werkzeugfabrik, 58089 Hagen (DE)
(72) Erfinder: Tenbusch, Achim, 44267 Dortmund (DE); Ekrutt, Kai- Uwe, 58313 Herdecke (DE)
(74) Vertreter: Köchling, Conrad-Joachim

(56) Entgegenhaltungen:
- EP-A1- 0 930 114
- EP-A2- 0 878 255
- JP-A- 2013 166 154
- US-A- 3 006 043

## Beschreibung

Die Erfindung betrifft eine Vorrichtung zur Herstellung von Gussteilen aus Metall oder Leichtmetalllegierungen, durch Schwerkraft-, Kipp- oder Niederdruckguss mit mehreren Formsegmenten, die Kokillenschalen bilden und in einer Gießposition eine Gießkavität abgedichtet umgeben, wobei die Kokillenschale, die lokal hoch oberhalb der Gießkavität gelegene Bereiche aufweist, die Luftsammelbereiche bilden, mindestens in einem der hoch gelegenen Bereiche Entlüftungsmittel aufweist, wobei das oder jedes Entlüftungsmittel aus einem in den Luftsammelbereich mündenden die Wandung der Kokillenschale durchsetzenden Kanal besteht, wobei der Entlüftungseinsatz mindestens einen zur Gießkavität geschlossenen Kühlmittelkanal aufweist, der an seinen außenseitig der Kokillenschale ausmündenden Enden an eine Kühlmitteltransportvorrichtung anschließbar oder angeschlossen ist, und einen durchgehenden Entlüftungskanal, der die Gießkavität mit der Umgebungsatmosphäre verbindet.

Derartige Vorrichtungen sind im Stand der Technik vielfach bekannt. Es wird hierzu beispielsweise auf die DE 10 2010 007 812 A1 hingewiesen.

Bei üblichen Vorrichtungen dieser Art tritt beim Gießen entsprechender Formteile mit solchen Kokillenwerkzeugen das Problem auf, dass sich Luftansammlungen in hochgelegenen Bereichen der Kokillenform bilden, die dazu führen, dass die Gießprodukte mit Luftrückständen behaftet sind und somit störende Kammern oder Blasen auf der Gussoberfläche entstehen. Diesem Effekt wird zwar entgegengewirkt, indem in den hochgelegenen Bereichen übliche Entlüftungselemente vorgesehen werden, nämlich Entlüftungsrillen, Entlüftungsbohnen, Kerbstifte und dergleichen. Bei der Anordnung und Ausbildung solcher Entlüftungselemente entsteht aber das zusätzliche Problem, dass diese Entlüftungselemente sich mit Gussmaterial zusetzen und somit nicht mehr funktionstüchtig sind oder zumindest teilweise zusetzen, sodass eine längere Zeit zur Entlüftung benötigt wird und/oder eine zeitaufwändige Reinigung erforderlich wird.

Aus der US 3 006 043 A ist eine Vorrichtung zur Herstellung von Gussteilen aus Metall bekannt. Hierbei ist der Luftsammelbereich durch einen großvolumigen Schlitz an der Oberseite der Kokillenteilformen gebildet, an den ein Entlüftungsmittel außenseitig angesetzt ist. Das Entlüftungsmittel besteht aus einem großvolumigen Körper, der außenseitig einen zweiteiligen Körper aus schlecht wärmeleitendem Material aufweist, der innenseitig einen zweiteiligen Körper aus gut wärmeleitendem Werkstoff umgibt, wobei dieser gut leitende Körper einen vielfältig gewellten Entlüftungsschlitz zwischen seinen Teilkörpern aufweist. Zusätzlich sind zur Vermeidung von Wärmeübertragung zwischen dem Entlüftungsmittel und den Gießformen Luftschlitze angeordnet, die die Wärmeübertragung behindern oder vermeiden sollen. Zudem ist bei der bekannten Ausführungsform in den schlecht wärmeleitenden äußeren Bestandteilen des Entlüftungsmittels eine Anordnung von Kühlkanälen vorgesehen, die zu einem Freiraum zwischen dem gut wärmeleitenden Körper und dem äußeren schlecht wärmeleitenden Körper führen, um den gut wärmeleitenden Körper zusätzlich kühlen zu können.

Aus der JP 2013 166 154 A ist eine Anordnung von Abschreckplatten in Verbindung mit einer Gießform vorbekannt, die im wesentlichen ähnlichen Aufbau hat wie die aus der vorgenannten Druckschrift bekannte Ausführungsform.

Weitere Ausbildungen zur Entlüftung und Kühlung sind aus der EP 0 878 255 A2 und der EP 0 930 114 A1 bekannt.

Ausgehend von diesem Stand der Technik liegt der Erfindung die Aufgabe zugrunde, eine Vorrichtung gattungsgemäßer Art zu schaffen, bei der störende Luftansammlungen in der Gusskaverne vermieden werden, wobei zudem eine Verstopfung von Entlüftungselementen weitestgehend ausgeschlossen werden kann.

Zur Lösung dieser Aufgabe schlägt die Erfindung vor, dass der Entlüftungseinsatz aus gut wärmeleitendem Werkstoff mit einer dem Entlüftungseinsatz umgebenden Hülse aus schlecht wärmeleitendem Werkstoff eingesetzt und fixiert ist.

Durch eine solche Ausgestaltung wird die eingangs gestellte Aufgabe gelöst. Gemäß der Erfindung wird in dem Bereich, in dem sich Luftansammlungen bilden können, also in einem lokal hoch oberhalb der Gießkavität gelegenen Bereich, ein Durchgangskanal erzeugt, beispielsweise mittels Einsatz eines Bohrers. Dieser Kanal dient dann zur Aufnahme des Entlüftungseinsatzes samt diesem umgebender Hülse. Beim Gießvorgang kann die in dem kritischen Bereich befindliche Luftmasse durch den Entlüftungskanal des Entlüftungseinsatzes abströmen. Wenn nämlich die Formhälften der Kokille geschlossen sind und beim Gießvorgang die Kavität mit Gussmaterial gefüllt wird, steigt das Gussmaterial in der Kavität nach oben und verdrängt dabei die im Inneren befindliche Luft durch den Entlüftungskanal nach außen. Sobald die Luft vollständig abgeführt ist, drängt Gussmaterial in den Entlüftungskanal, wobei dieses Material durch die umgebende Hülse aus schlecht wärmeleitendem Werkstoff gegenüber der Kokillenschale abgeschirmt ist, sodass eine Wärmeleitung von der Kokillenschale auf den Entlüftungseinsatz vermieden wird. Zudem wird durch den vorzugsweise vorgesehenen Kühlmittelkanal eine Kühlung des Entlüftungseinsatzes bewirkt, sodass das in den Entlüftungskanal abströmende Gussmaterial erstarrt. Es entsteht somit eine Guss-Finne aus erstarrtem Material. Beim Entformen des Gussteils, also beim Öffnen der Formsegmente verbleibt an dem Gussteil die über die Kontur hinausragende Guss-Finne, die in einfacher Weise durch Nacharbeit entfernt und egalisiert werden kann. Eine Verstopfung des Entlüftungskanals wird hierduch vermieden, weil beim Entformen die Guss-Finne, die ja noch einstückig mit dem Gießkörper ausgebildet ist, aus dem Entlüftungskanal entfernt wird. Nach dem Entformen des Gussteiles steht die Gießform sofort wieder für einen neuen Gussvorgang zur Verfügung, in dem die Formsegmente wieder geschlossen werden und in der Gießposition wiederum flüssiges Material in die Gießkavität eingefüllt wird.

Damit durch die Kühlung der im Entlüftungskanal des Entlüftungseinsatzes befindlichen Masse dem Gusskörper nicht in diesem Bereich der Gussoberfläche Wärme entzogen wird, ist die Hülse aus schlecht wärmeleitendem Werkstoff vorgesehen. Hierdurch wird erreicht, dass im Wesentlichen nur noch stirnseitig am Entlüftungseinsatz der vom Gussmaterial ausgehende Wärmetransport erfolgen kann. Diese Wärme wird über das Kühlmittel abgeführt, sodass die entsprechende Guss-Finne erzeugt wird, ohne dass die Oberfläche des zu erzeugenden Gusskörpers wesentlich thermisch beeinträchtigt wird.

Bevorzugt ist dabei vorgesehen, dass der Entlüftungseinsatz aus Metall, vorzugsweise aus Stahl, besteht.

Auch ist bevorzugt vorgesehen, dass die Hülse aus keramischem Material besteht.

Um eine thermische Abschirmung des Entlüftungseinsatzes gegenüber dem umgebenden Material der Kokillenschale zu erreichen, ist vorgesehen, dass die Hülse sich über die gesamte Länge des Kanals erstreckt und vorzugsweise bündig mit dem Kanal an dem zur Gießkavität hin mündenden Ende abschließt.

Um eine einfache Montage und eine lagesichere Anordnung zu erreichen ist vorgesehen, dass die Hülse an ihrem der Gießkavität abgewandten Ende einen Kragen aufweist, der an der Wandung der Kokillenschale neben dem Kanal anliegt.

Zudem ist bevorzugt vorgesehen, dass der Entlüftungseinsatz mit seinem der Gießkavität zugewandten Endbereich bündig mit der Hülse und bündig mit dem Kanal abschließt.

Bevorzugt ist zudem vorgesehen, dass der Kühlmittelkanal den Entlüftungskanal über dessen gesamte Länge umgebend ausgeführt ist.

Beispielsweise kann der Kühlmittelkanal nach Art einer Wendel ausgeführt sein, sodass er über seine Länge gewendelt den Entlüftungskanal über dessen gesamte Länge umgibt und somit in entsprechendem Maße Wärme abgeführt werden kann.

Um die Bildung der Erstarrungszone im Entlüftungskanal des Entlüftungseinsatzes zu fördern und auf eine möglichst kleine Zone zu reduzieren, ist zudem vorgesehen, dass der Entlüftungseinsatz in seinem von der Hülse umgebenen Bereich einen erheblich kleineren Querschnitt aufweist als in einem über die Hülse in Richtung von der Wandung der Kokillenschale weg gerichtet vorragenden Endbereich. Zudem ist hierbei vorgesehen, dass der Bereich mit kleinerem Querschnitt im Durchmesser etwa halb so groß wie der Bereich mit größerem Querschnitt ist.

Auch ist hierzu vorgesehen, dass der Entlüftungskanal in einem ersten Bereich, der von dem zur Gießkavität mündenden Ende bis gering über das Ende der Hülse reicht, einen Durchmesser von 2 mm ± 0,5 mm aufweist und in dem weiteren Bereich bis zum der Gießkavität abgewandten Ende einen größeren Durchmesser von bis 4 mm aufweist.

Besonders bevorzugt ist dabei vorgesehen, dass der Entlüftungskanal an seinem zur Gießkavität mündenden Endbereich konisch aufgeweitet verläuft, vorzugsweise von einer ovalen Mündung oder schlitzförmigen Mündung in den kreisförmigen Querschnitt übergehend, wobei der konische Endbereich über etwa ein Drittel bis über die Hälfte der Länge eines ersten Bereichs, der von seinem zur Gießkavität mündenden Ende bis über das Ende der Hülse reicht, verläuft.

Dadurch, dass der Entlüftungskanal von einer ovalen, elliptischen oder schlitzförmigen Mündungskontur in den kleineren Bohrungsdurchmesser des Entlüftungskanals übergeht, wird der Erstarrungsvorgang in Richtung der kleineren Halbachse des Schlitzes, der ovalen Ausgestaltung der Bohrung oder der elliptischen Ausbildung der Bohrung begünstigt, sodass im Inneren des Kanales die Schmelze abgeschnürt wird und ein Weiterfließen der Schmelze unterbunden ist.

Zur Vereinfachung der Montage und Anordnung der entsprechenden Teile ist vorgesehen, dass der Entlüftungseinsatz einen Montagekragen aufweist, der in Montagesolllage an einem Kragen der Hülse anliegt und diesen übergreift, wobei der Montagekragen mit Befestigungsmitteln an der Kokillenschale befestigt ist.

Ein Ausführungsbeispiel der Erfindung ist in der Zeichnung dargestellt und im Folgenden näher beschrieben.

Es zeigt:
- Figur 1: die Draufsicht auf eine Kokillenschale mit Entlüftungsmittel;
- Figur 2: desgleichen im Schnitt II-II Der Figur 1 gesehen;
- Figur 3: eine Einzelheit in Draufsicht analog Figur 1 gesehen;
- Figur 4: die Einzelheit von unten gesehen;
- Figur 5: die Einzelheit im Schnitt V-V Der Figur 3 gesehen;
- Figur 6: die Einzelheit im Schnitt VI-VI der Figur 3 gesehen;
- Figur 7: eine symbolhafte Darstellung einer Einzelheit in Ansicht;
- Figur 8: die Einzelheit in Schrägansicht;
- Figur 9 + 10: die Einzelheit im Schnitt Gesehen in Schrägansicht;
- Figur 11: eine weitere Einzelheit in Schrägansicht.

In Figur 1 und 2 ist schematisch eine Vorrichtung zur Herstellung von Gussteilen aus Metall, insbesondere Leichtmetalllegierungen gezeigt, die zwei Formsegmente 1, 2 aufweist, die Kokillenschalen bilden. In einer Gießposition, die in Figur 2 verdeutlicht ist, umgeben diese Formsegmente 1,2 eine Gießkavität 3, die einen lokal hoch oberhalb der Gießkavität 3 gelegenen Bereich 4 aufweist, die einen Luftsammelbereich bildet. In diesem Luftsammelbereich ist ein allgemein mit 5 bezeichnetes Entlüftungsmittel vorgesehen. Zur Anordnung des Entlüftungsmittels 5 ist ein das Formsegment 2 durchsetzender Kanal 6 ausgebildet, der die Kokillenschale 2 durchsetzt und in den Sammelbereich 4 mündet. In diesem Kanal ist ein Entlüftungseinsatz 7 dicht eingesetzt, der den entsprechenden Kanal 6 mit einem Teilbereich durchgreift und stirnseitig bis an den Sammelbereich 4 reicht, wobei das andere Ende außen über das Formsegment 2 erheblich vorragt. Im Bereich des Kanales 6 ist der Entlüftungseinsatz 7 dicht von einer Hülse 8 aus schlecht wärmeleitendem Werkstoff umgeben, die auch dicht in den Kanal 6 eingesetzt ist. Zudem weist der Entlüftungseinsatz 7 mindestens einen zur Gießkavität 3 hin geschlossenen Kühlmittelkanal 9 auf, der an seinen außenseitig der Kokillenschale ausmündenden Enden 10,11 an eine Kühlmitteltransportvorrichtung anschließbar oder angeschlossen ist. Beispielsweise kann das Kühlmittel bei 10 in den Kühlmittelkanal eingespeist werden, wobei das Kühlmittel dann nach Durchlauf des Kühlmittelkanales bei 11 wieder abgezogen werden kann. Zudem weist der Entlüftungseinsatz 7 einen durchgehenden Entlüftungskanal 12 auf, der die Gießkavität 3 mit der Umgebungsatmosphäre verbindet. Vorzugweise besteht der Entlüftungseinsatz 7 aus Stahl, während die Hülse 8 aus keramischem Material mit schlechter Wärmeleitfähigkeit besteht. Die Hülse 8 weist eine solche Länge auf, dass sie sich in der Montagesollage über die gesamte Länge des Kanals 6 erstreckt und bündig mit dem Kanal 6 an dem zur Gießkavität 3 hin mündenden Ende abschließt. An ihrem der Gießkavität 3 abgewandten Ende weist die Hülse 8 einen Kragen 13 auf, der in der Solllage an der Wandung des Formsegmentes 2 neben dem Kanal 6 anliegt.

Der Entlüftungseinsatz 7 schließt mit seinem der Gießkavität 3 zugewandten Endbereich bündig mit der Hülse 8 und bündig mit dem Kanal 6 ab, wie in Figur 2 verdeutlicht ist.

Der Kühlmittelkanal 9 ist, wie in den Figuren 5,6,9,10 verdeutlicht, so ausgebildet, dass er den Entlüftungskanal 12 über dessen gesamte Länge umgibt, vorzugsweise nach Art einer Wendel.

Die Wendelform ist in Figur 7 nur beispielhaft dargestellt. Sie soll die Form und den Verlauf des Kühlmittelkanals 9 verdeutlichen. Das Kühlmittel kann beispielsweise bei 10 zugeführt und bei 11 wieder abgezogen werden.

Wie beispielsweise aus den Zeichnungsfigur 5,6,9, 10 ersichtlich, weist der Entlüftungseinsatz 7 in seinem von der Hülse 8 umgebenen Bereich einen erheblich kleineren Querschnitt (Durchmesser) auf, als in einem über die Hülse 8 in Richtung von der Wandung des Formsegmentes 2 weggerichtet vorragenden Endbereich. Dabei ist der Bereich mit kleinerem Querschnitt im Durchmesser etwa halb so groß wie der Bereich mit größerem Querschnitt.

Der Entlüftungskanal 12 weist in einem ersten Bereich, der von dem zur Gießkavität 3 mündenden Ende bis gering über das Ende der Hülse 8 reicht, einen Durchmesser von ca. 2 mm ± 0,5 mm auf, um eine ausreichende Luftabführung zu bewirken, sowie in dem weiteren Bereich bis zum der Gießkavität 3 abgewandten Ende einen größeren Durchmesser von beispielsweise bis 4 mm.

An seinem zur Gießkavität 3 hin mündenden Endbereich ist der Entlüftungskanal 12 konisch aufgeweitet. Die konische Aufweitung ist mit 14 bezeichnet. Insbesondere in der Stirnansicht gemäß Figur 4 ist ersichtlich, dass die Mündung 15 dieses Bereiches etwa oval ausgebildet ist oder auch schlitzförmig oder elliptisch ausgebildet sein kann. Der konische Bereich 14 reicht etwa über ein Drittel bis die Hälfte der Länge des ersten Bereiches des Entlüftungskanales 12, der von seinem zur Gießkavität 3 mündenden Ende bis über das Ende der Hülse 8 reicht.

Zusätzlich weist der Entlüftungseinsatz 7 einen Montagekragen 16 mit Montagelochungen 17 auf. Dieser liegt in Montagesolllage an einem Kragen 13 der Hülse 8 an und übergreift diesen, wie insbesondere in Figur 2 ersichtlich ist, wobei dieser Montagekragen 16 mit Befestigungsmitteln an der Kokillenschale 2 befestigt wird, die durch die Befestigungslochungen 17 greifen, beispielsweise Schrauben.

Der Entlüftungseinsatz 7 weist im Prinzip mehrere Zonen auf, wobei der Bereich A die Erstarrungszone als Grenzbereich zur Gusskontur (Kavität 3) bildet. Der Bereich B mit dem eng gewendeltem Kühlkanal dient zur direkten Wärmeabfuhr aus der Zone A. Der etwas größer gewendelte Bereich C des Kühlkanales dient zur Wärmeabfuhr im Restbereich des Entlüftungseinsatzes 7.

Die Montage der gesamten Einheit erfolgt mit folgenden Schritten.

An der luftkritischen Stelle im Werkzeug wird eine Bohrung gesetzt (Kanal 6), in welche die Hülse 8 aus schlecht wärmeleitendem Werkstoff, insbesondere Keramik dicht eingesteckt wird, die zur Kontur der Kavität 3 hin bündig abschließt. In die Hülse 8 wird der Entlüftungseinsatz 7 mit seinem im Durchmesser kleiner ausgebildeten Ende dicht eingeschoben, bis der Entlüftungseinsatz mit seinem Kragen 16 am Kragen 13 der Hülse 8 anliegt. Über die Befestigungsmittellochungen 17 im Kragen 16 wird die gesamte Einheit an dem entsprechenden Formteil 2 geklemmt und befestigt.

Die Funktion des Entlüftungseinsatzes 7 beim Gießprozess lässt sich in folgender Weise beschreiben. Wenn die Formhälften der Kokille geschlossen sind (1,2) wird die Gießkavität mit flüssigem Gussmaterial, beispielsweise einer Aluminiumlegierung gefüllt. Dabei steigt das Gussmaterial in der Gießkavität 3 nach oben und verdrängt dabei die im Inneren befindliche Luft, insbesondere durch den Entlüftungseinsatz 7. Da der Entlüftungseinsatz 7 einen ausreichend großen Luftkanal 12 von mindestens 2 mm Durchmesser hat, kann dort die Luft sehr gut entweichen. Dabei passiert die Luft zuerst die Erstarrungszone A und dann den weiteren Bereich des Entlüftungskanals 12. Sobald die Luft über den Entlüftungskanal 12 entwichen ist, steigt das Gussmaterial unten (bei 14) in den Bereich der Erstarrungszone A hoch. Geometrisch gebildet wird die Erstarrungszone A als Übergangsbereich, der von einer elliptischen Kontur 15 in den kleineren Bohrungsdurchmesser des Entlüftungskanals 12 übergeht. Die düsenförmige Erstarrungszone am Ende besitzt ein strömungsgerechten Eintrittsradius und notwenige Entformungsschrägen (vorzugsweise zwischen 5° und 10°). Die elliptische Form begünstigt hierbei den Erstarrungsvorgang in Richtung der kleineren Halbachse, sodass im Inneren der Bildung eines Isolationskanals entgegengewirkt wird und die Schmelze abgeschnürt wird. Der wendelartig ausgeführte Kühlkanal 9 besitzt eine Eintrittsöffnung 10 und eine Austrittsöffnung 11 für ein Kühlmedium, zum Beispiel Wasser oder Luft. Der Kühlkanal 9 ist durchgehend als durchgängige Wendel ausgebildet und verläuft im Bereich B und Bereich C.

Im Ausführungsbeispiel handelt es sich um ein zweigängiges Wendelsystem. Die absteigende Wendel führt das Kühlmedium zu. Die aufsteigende Wendel führt das Kühlmedium samt aufgenommener Wärme wieder nach außen ab. Am tiefsten Punkt der unteren Kühlwendel trifft sich der aufsteigende mit dem absteigenden Ast der Wendel. In der Phase, in welche das Gussmaterial in die Erstarrungszone A hochsteigt, soll funktionell sichergestellt werden, dass die abgeführte Wärme durch die Kühlwendel ausreichend groß ist, um die dortige Schmelze innerhalb in der Erstarrungszone A zum Erstarren zu bringen. Damit nur selektiv eine Zone an der Gussoberfläche des Gussteiles thermisch beeinträchtigt wird, kommt als Isolationselement die Hülse 8 zum Tragen. Hierdurch kann im Wesentlichen nur noch stirnseitig am Entlüftungseinsatz 7 der vom Gussmaterial ausgehende Wärmetransport erfolgen. Die Kühlwendel entzieht im unteren Bereich B dem in der Erstarrungszone A befindlichen Gussmaterial die Wärme und lässt dort eine Guss-Finne erstarren. Wird das Gussteil nun entformt, verbleibt diese Guss-Finne als über die Gusskontur hinausragendes Element, welches durch einfache Nacharbeit entfernt und egalisiert werden kann.

Zur aktiven Kühlung erfolgt eine Steuerung der Wärmeabfuhr, zum Beispiel mit Wasser. Die Wärmeabfuhr im Entlüftungseinsatz 7 erfolgt zum einen durch die Wärmeleitung der Materialwandung aus gut wärmeleitendem Material, insbesondere Stahl hin zum durchgehenden Kühlkanal 9 und zum anderen an der Grenzschicht der Kühlkanäle 9 infolge eines konvektiven Übergangs. Die Wärmeübergangszahl α ist dabei eine Funktion von mehreren Kennzahlen, wie Nußelt-, Prandtl- und Reynolds-Zahl. Da das Kühlmedium in der Regel fest steht, zum Beispiel Wasser, und die Kanalquerschnitte des Kühlkanals 9 geometrisch vorgegeben sind, erfolgt die Einflussnahme der Wärmeabfuhr im Wesentlichen nur über die Strömungsgeschwindigkeit des Kühlmediums und dessen Anfangstemperatur. Vorteilhafterweise wird die Temperatur des Kühlmediums der Umgebungstemperatur überlassen, sodass im entscheidenden Maße die Strömungsgeschwindigkeit beziehungsweise die Durchflussmenge pro Zeit zur Steuerung der Kühlung herangezogen wird.

Im Ergebnis wird hiermit ein fehlerfreies Gussstück erzeugt, wobei auch eine Verstopfung des Entlüftungseinsatzes vermieden wird, die zu aufwendigen Reinigungsarbeiten des Entlüftungskanales führen würden.

Alle in der Beschreibung und/oder Zeichnung offenbarten Einzel- und Kombinationsmerkmale werden als erfindungswesentlich angesehen.

## Patentansprüche

1. Vorrichtung zur Herstellung von Gussteilen aus Metall, insbesondere Leichtmetalllegierungen, durch Schwerkraft-, Kipp- oder Niederdruckguss mit mehreren Formsegmenten (1,2), die Kokillenschalen bilden und in einer Gießposition eine Gießkavität (3) abgedichtet umgeben, wobei die Kokillenschale, die lokal hoch oberhalb der Gießkavität (3) gelegene Bereiche aufweist, die Luftsammelbereiche (4) bilden, mindestens in einem der hoch gelegenen Bereiche Entlüftungsmittel aufweist, wobei das oder jedes Entlüftungsmittel aus einem in den Luftsammelbereich (4) mündenden die Wandung der Kokillenschale durchsetzenden Kanal (6) besteht, wobei der Entlüftungseinsatz (7) mindestens einen zur Gießkavität (3) geschlossenen Kühlmittelkanal (9) aufweist, der an seinen außenseitig der Kokillenschale ausmündenden Enden (10,11) an eine Kühlmitteltransportvorrichtung anschließbar oder angeschlossen ist, und einen durchgehenden Entlüftungskanal (12), der die Gießkavität (3) mit der Umgebungsatmosphäre verbindet, **dadurch gekennzeichnet, dass** der Entlüftungseinsatz (7) aus gut wärmeleitendem Werkstoff mit einer den Entlüftungseinsatz (7) umgebenden Hülse (8) aus schlecht wärmeleitendem Werkstoff eingesetzt und fixiert ist,

2. Vorrichtung nach Anspruch 1, **dadurch gekennzeichnet, dass** der Entlüftungseinsatz (7) aus Metall vorzugsweise aus Stahl, besteht.

3. Vorrichtung nach Anspruch 1, **dadurch gekennzeichnet, dass** die Hülse (8) aus keramischem Material besteht.

4. Vorrichtung nach einem der Ansprüche 1 bis 3, **dadurch gekennzeichnet, dass** die Hülse (8) sich über die gesamte Länge des Kanals (6) erstreckt.

5. Vorrichtung nach Anspruch 4, **dadurch gekennzeichnet, dass** die Hülse (8) bündig mit dem Kanal (6) an dem zur Gießkavität (3) hin mündenden Ende abschließt.

6. Vorrichtung nach einem der Ansprüche 1 bis 5, **dadurch gekennzeichnet, dass** die Hülse (8) an ihrem der Gießkavität (3) abgewandten Ende einen Kragen (13) aufweist, der an der Wandung der Kokillenschale neben dem Kanal (6) anliegt.

7. Vorrichtung nach einem der Ansprüche 1 bis 6, **dadurch gekennzeichnet, dass** der Entlüftungseinsatz (7) mit seinem der Gießkavität (3) zugewandten Endbereich bündig mit der Hülse (8) und bündig mit dem Kanal (6) abschließt.

8. Vorrichtung nach einem der Ansprüche 1 bis 7, **dadurch gekennzeichnet, dass** der Kühlmittelkanal (9) den Entlüftungskanal (12) über dessen gesamte Länge umgebend ausgeführt ist.

9. Vorrichtung nach einem der Ansprüche 1 bis 8, **dadurch gekennzeichnet, dass** der Entlüftungseinsatz (7) in seinem von der Hülse (8) umgebenen Bereich einen erheblich kleineren Querschnitt aufweist als in einem über die Hülse (8) in Richtung von der Wandung der Kokillenschale weg gerichtet vorragenden Endbereich.

10. Vorrichtung nach Anspruch 9, **dadurch gekennzeichnet, dass** der Bereich mit kleinerem Querschnitt im Durchmesser etwa halb so groß wie der Bereich mit größerem Querschnitt ist.

11. Vorrichtung nach einem der Ansprüche 1 bis 10, **dadurch gekennzeichnet, dass** der Entlüftungskanal (12) in einem ersten Bereich, der von dem zur Gießkavität (3) mündenden Ende bis gering über das Ende der Hülse (8) reicht, einen Durchmesser von 2 mm ± 0,5 mm aufweist und in dem weiteren Bereich bis zum der Gießkavität (3) abgewandten Ende einen größeren Durchmesser von bis 4 mm aufweist.

12. Vorrichtung nach einem der Ansprüche 1 bis 11, **dadurch gekennzeichnet, dass** der Entlüftungskanal (12) an seinem zur Gießkavität (3) mündenden Endbereich (14) konisch aufgeweitet verläuft, wobei der konische Endbereich (14) über etwa ein Drittel bis über die Hälfte der Länge eines ersten Bereichs, der von seinem zur Gießkavität (3) mündenden Ende bis über das Ende der Hülse (8) reicht, verläuft.

13. Vorrichtung nach Anspruch 12, **dadurch gekennzeichnet, dass** der Entlüftungskanal (12) von einer ovalen Mündung (15) oder schlitzförmigen Mündung in den kreisförmigen Querschnitt des Entlüftungskanals (12) übergeht.

14. Vorrichtung nach einem der Ansprüche 1 bis 13, **dadurch gekennzeichnet, dass** der Entlüftungseinsatz (7) einen Montagekragen (16) aufweist, der in Montagesolllage an einem Kragen (13) der Hülse (8) anliegt und diesen übergreift, wobei der Montagekragen (16) mit Befestigungsmitteln an der Kokillenschale befestigt ist.

## Claims

1. A device for producing castings of metal, in particular light-metal alloys, by gravity, tilt or low-pressure casting, with a plurality of mold segments (1, 2), which form mold shells and surround, in a casting position, a casting cavity (3) in a sealed manner, the mold shell comprising sections lying locally high above the casting cavity (3) and forming air collecting sections (4), comprising venting means at least in one of the high-lying sections, the or each venting means comprising a channel (6) terminating in the air collecting section (4) and penetrating the wall of the mold shell, the venting insert (7) comprising at least one coolant channel (9) being closed toward the casting cavity (3), said coolant channel (9) being connectable or connected, at its ends (10, 11) terminating at the outside of the mold shell, to a coolant transportation device, and a passing venting channel (12) connecting the casting cavity (3) to the ambient atmosphere, **characterized by that** the venting insert (7) made of a material having a good heat conductivity is inserted and fixed with a sleeve (8} made of a material of a poor heat conductivity surrounding the venting insert (7).

2. The device according to claim 1, **characterized by that** the venting insert (7) is made of metal, preferably of steel.

3. The device according to claim 1, **characterized by that** the sleeve (8) is made of a ceramic material.

4. The device according to one of claims 1 to 3, **characterized by that** the sleeve (8) extends over the full length of the channel (6).

5. The device according to claim 4, **characterized by that** the sleeve (8) is flush with the channel (6) at the end facing the casting cavity (3).

6. The device according to one of claims 1 to 5, **characterized by that** the sleeve (8) comprises, at its end facing away from the casting cavity (3), a collar (13) abutting the wall of the mold shell beside the channel (6).

7. The device according to one of claims 1 to 6, **characterized by that** the venting insert (7), with its end section facing the casting cavity (3), is flush with the sleeve (8) and is flush with the channel (6).

8. The device according to one of claims 1 to 7, **characterized by that** the coolant channel (9) surrounds the venting channel (12) over its full length.

9. The device according to one of claims 1 to 8, **characterized by that** the venting insert (7) has, in its section surrounded by the sleeve (8), a substantially smaller cross-section than in an end section protruding beyond the sleeve (8) in the direction away from of the wall of the mold shell.

10. The device according to claim 9, **characterized by that** the section having a smaller cross-section has a diameter approximately half of that of the section having a larger cross-section.

11. The device according to one of claims 1 to 10, **characterized by that** the venting channel (12) has, in a first section extending from the end facing the casting cavity (3) to slightly beyond the end of the sleeve (8), a diameter of 2 mm ± 0.5 mm, and has, in the remaining section up to the end facing away from the casting cavity (3), a larger diameter of up to 4 mm.

12. The device according to one of claims 1 to 11, **characterized by that** the venting channel (12) has, at its end section (14) facing the casting cavity (3), a conical widened portion, the conical end section (14) extending over approximately one third to more than half the length of a first section reaching from its end facing the casting cavity (3) to beyond the end of the sleeve (8).

13. The device according to claim 12, **characterized by that** the venting channel (12) changes from an oval mouth (15) or slot-shaped mouth to the circular cross-section of the venting channel (12).

14. The device according to one of claims 1 to 13, **characterized by that** the venting insert (7) comprises a mounting collar (16) that abuts, in the intended mounting position, a collar (13) of the sleeve (8) and extends thereover, the mounting collar (16) being fixed with fixing means to the mold shell.

## Revendications

1. Dispositif de fabrication de pièces coulées en métal, en particulier des alliages légers, par coulée par gravité, inclinaison ou basse pression avec une pluralité de segments de moule (1, 2), qui forment des coquilles et entourent dans une position de coulée une cavité de coulée (3) de façon étanche, la coquille comprenant des sections disposées localement hautement sur la cavité de coulée (3) formant des sections de collection d'air (4), comprenant des moyens d'éventation au moins dans une des sections disposées hautement, le ou chaque moyen d'éventation comprenant un canal (6) débouchant dans la section de collection d'air (4) et pénétrant la paroi de la coquille, l'insert d'éventation (7) comprenant au moins un canal d'un moyen de refroidissement (9) étant fermé vers la cavité de coulée (3), ce canal du moyen de refroidissement (9) étant connectable ou connecté, à ses extrémités (10, 11) débouchant à l'extérieur de la coquille, à un dispositif de transportation du moyen de refroidissement, et un canal d'éventation (12) traversant connectant la cavité de coulée (3) à l'atmosphère ambiante, **caractérisé en ce que** l'insert d'éventation (7) en un matériau de bonne conductivité thermique est inséré et fixé avec un manchon (8) en un matériau de mauvaise conductivité thermique entourant l'insert d'éventation (7).

2. Dispositif selon la revendication 1, **caractérisé en ce que** l'insert d'éventation (7) est en métal, de préférence en acier.

3. Dispositif selon la revendication 1, **caractérisé en ce que** le manchon (8) est en un matériau céramique.

4. Dispositif selon une des revendications 1 à 3, **caractérisé en ce que** le manchon (8) s'étend sur la longueur totale du canal (6).

5. Dispositif selon la revendication 4, **caractérisé en ce que** le manchon (8) débouche en affleurement avec le canal (6) à l'extrémité dirigée vers la cavité de coulée (3).

6. Dispositif selon une des revendications 1 à 5, **caractérisé en ce que** le manchon (8) comprend, à son extrémité en vis-à-vis de la cavité de coulée (3), un collier (13) étant en appui sur la paroi de la coquille à côté du canal (6).

7. Dispositif selon une des revendications 1 à 6, **caractérisé en ce que** l'insert d'éventation (7), avec sa section d'extrémité dirigée vers la cavité de coulée (3), est en affleurement avec le manchon (8) et est en affleurement avec le canal (6).

8. Dispositif selon une des revendications 1 à 7, **caractérisé en ce que** le canal d'un moyen de refroidissement (9) entoure le canal d'éventation (12) sur sa longueur totale.

9. Dispositif selon une des revendications 1 à 8, **caractérisé en ce que** l'insert d'éventation (7) a, dans sa section entourée par le manchon (8), une section en coupe essentiellement inférieure à celle dans une section d'extrémité faisant saillie au-delà du manchon (8) dans la direction en éloignement de la paroi de la coquille.

10. Dispositif selon la revendication 9, **caractérisé en ce que** la section ayant une section en coupe inférieure a un diamètre environ de la moitié de celui de la section ayant une section en coupe supérieure.

11. Dispositif selon une des revendications 1 à 10, **caractérisé en ce que** le canal d'éventation (12) a, dans une première section s'étendant à partir de l'extrémité dirigée vers la cavité de coulée (3) à faiblement au-delà de l'extrémité du manchon (8), un diamètre de 2 mm ± 0,5 mm, et a, dans la section restante jusqu'à l'extrémité en vis-à-vis de la cavité de coulée (3), un diamètre supérieur de jusqu'à 4 mm.

12. Dispositif selon une des revendications 1 à 11, **caractérisé en ce que** le canal d'éventation (12) a, à sa section d'extrémité (14) dirigée vers la cavité de coulée (3), une expansion conique, la section d'extrémité (14) conique s'étendant sur environ un tiers à plus de la moitié de la longueur d'une première section s'étendant à partir de son extrémité dirigée vers la cavité de coulée (3) à au-delà de l'extrémité du manchon (8).

13. Dispositif selon la revendication 12, **caractérisé en ce que** le canal d'éventation (12) se change à partir d'une embouchure ovale (15) ou une embouchure en forme d'entrefer à la section en coupe circulaire du canal d'éventation (12).

14. Dispositif selon une des revendications 1 à 13, **caractérisé en ce que** l'insert d'éventation (7) comprend un collier de montage (16) qui fait saillie, dans la position de montage de consigne, sur un collier (13) du manchon (8) et s'étend sur celui-ci, le collier de montage (16) étant fixé avec des moyens de fixage à la coquille.
